# EUROPÄISCHE PATENTSCHRIFT

(11) **EP 0 369 058 B1**
(45) Veröffentlichungstag und Bekanntmachung des Hinweises auf die Patenterteilung: **03.02.1993**
(21) Anmeldenummer: 88119238.9
(22) Anmeldetag: 18.11.1988
(51) Int. Cl.: E05D 15/52, E05D 5/08

(54) **Konsolenfixierung für Beschläge**
Bracket-positioning for fittings
Fixation de console pour ferrures

(43) Veröffentlichungstag der Anmeldung: 23.05.1990
(73) Patentinhaber: MAYER & CO., A-5021 Salzburg (AT)
(72) Erfinder: Mayer, Ernst Dipl.-Ing.,, A-5026 Salzburg, (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 340 551
- DE-B- 2 449 371
- FR-A- 2 263 361

## Beschreibung

Die Erfindung betrifft eine Konsolenfixierung für Beschläge, insbesondere für Schwenk- und Ecklager an Flügeln von Fenstern, Türen und dergleichen, wie sie im Oberbegriff des Patentanspruchs 1 angegeben ist.

Bei bekannten Konsolenfixierungen, wie sie beispielsweise in der DE-OS 23 40 551 beschrieben sind, muß die zur Aufnahme des jeweiligen Beschlagträgers erforderliche Ausfräsung bei fertig zusammenverleimtem Rahmen im Verzapfungsbereich der Rahmenholme eingebracht werden. Dann wird der Beschlagträger in dieser Ausfräsung durch ein insbesondere bodenseitig wirksames Klemmelement fixiert, das verschwenkbar am Beschlagträger angebracht ist und mittels eines Werkzeugs aus einer versenkten Position in eine Klemmposition verschwenkt werden kann.

Nachteilig ist dabei vor allem, daß die Ausfräsung in den Verzapfungsbereich beider Rahmenholme eingebracht werden muß und eine unerwünschte Rahmenschwächung ergibt, daß aufgrund der topfförmigen Ausfräsungen die Gefahr einer Schrägmontage, insbesondere dann, wenn eine Befestigungsschraube auf eine Hartstelle im Holz trifft, stets gegeben ist, und daß bedingt durch die Trocknung des Holzes und die wechselnden Zugbelastungen eine äußerst unerwünschte Lockerung der Fixierung auftreten kann. Ferner ist ungünstig, daß die topfförmigen Ausfräsungen zur Aufnahme der Beschlagträger völlig getrennt von den bei der Rahmenfertigung erforderlichen Fräsvorgängen durchgeführt werden müssen.

Aus der FR-A-2 263 361 ist eine Konsolenfixierung der eingangs genannten Art bekannt, bei der die Ausfräsungen zur Aufnahme von Beschlagträgerkonsolen nur in den horizontalen oder vertikalen Rahmenholmen vorgesehen sind. Nach dem Verleimen der Rahmenholme werden in diese Ausfräsungen, die abgesehen von ihrem unrunden Querschnitt topfförmig sind, entsprechende Konsolen von Beschlagträgern eingesteckt. Die Beschlagträger müssen dann anschließend in üblicher Weise mit Schrauben an den Rahmenholmen befestigt werden, um Zug und Druckkräfte aufzunehmen.

Aufgabe der Erfindung ist es, eine Konsolenfixierung der eingangs angegebenen Art zu schaffen, die eine sichere und exakte Beschlagsbefestigung gewährleistet und auch bei wechselnder Zug- und Druckbelastung sowie bei Auftreten von Trocknungseffekten im Holz keine Lockerungstendenz besitzt.

Erfindungsgemäß wird diese Aufgabe bei einer Konsolenfixierung der eingangs genannten Art durch die kennzeichnenden Merkmale des Anspruchs 1 gelöst.

Durch die erfindungsgemäße Ausgestaltung der zur Aufnahme der Beschlagträger erforderlichen Ausfräsungen, die sich beim Zusammenfügen von horizontalen und vertikalen Rahmenholmen unter Einbeziehung eines Freiraums der Verzapfung zwischen den Holmen ergibt, wird erreicht, daß ein definiert positionierter Anschlag für den Beschlagträger geschaffen wird, der eine exakte Positionierung sicherstellt, und daß der mit seinem Konsolenfuß in den Freiraum der Verzapfung eingreifende Beschlagträger derart formschlüssig in der Ausfräsung angeordnet ist, daß jegliches Verdrehen und Selbstlockerung verhindert ist, sobald zumindest ein ausschließlich die Funktion einer Drehverhinderung besitzendes Blockierelement angebracht ist.

Gemäß einer vorteilhaften Ausgestaltung der Erfindung besteht der bezüglich des ersten Konsolenaufnahmebereichs hinterschnitten ausgebildete zweite Konsolenaufnahmebereich aus einem rückseitigen, parallel zur Längsachse des mit der Ausfräsung versehenen Rahmenholms verlaufenden Abschnitt, einem im gleichen Rahmenholm gelegenen, unter öffnungsseitiger Verengung oder Erweiterung der Ausfräsung schräg zur Längsachse dieses Rahmenholms verlaufenden Abschnitt und einem im Randbereich der Verzapfung gelegenen, durch den vom Rahmenmaterial gebildeten Anschlag begrenzten Abschnitt.

Durch die Wahl der Form der Ausfräsung in einem der beiden Rahmenholme ist es somit möglich, entweder eine um den Anschlag einschwenkbare und in ihre Gesamtheit form- und kraftschlüssig in der Ausfräsung aufnehmbare Konsole zu verwenden, oder mit einer zweiteiligen Konsole zu arbeiten, die dann benutzt wird, wenn eine sich zur Öffnungsseite hin verengende Ausfräsung vorgesehen ist. Im letzteren Falle bildet das zweite Teil der Konsole einen Verriegelungskeil, der eingebracht wird, wenn der Hauptteil der Konsole in seine Sollposition gebracht worden ist.

Aufgrund der form- und kraftschlüssigen Aufnahme der Konsole in der Ausfräsung und der dabei über den vorhandenen Anschlag erreichten, gesicherten Positionierung werden Schrägstellungen ausgeschaltet und im Gebrauch unerwünschte Lockerungstendenzen vermieden.

Von Vorteil kann auch eine Ausführungsvariante sein, bei der das Konsolenfußteil schneidenartig ausgebildet ist und damit der zweite Konsolenaufnahmebereich gleiche Form wie der erste Konsolenaufnahmebereich besitzen kann, da das schneidenförmige Fußteil in die Wandung der in diesem Falle über die gesamte Höhe gleichen Ausfräsung eingedrückt werden kann, wenn der Beschlagträger eingeschwenkt bzw. eingeschoben wird.

Weitere besonders vorteilhafte Ausgestaltungen der Erfindung sind in Unteransprüchen angegeben.

Die Erfindung wird nachfolgend unter Bezugnahme auf die Zeichnung anhand von Beispielen näher erläutert; in der Zeichnung zeigt:
- Fig. 1: eine schematische Draufsicht auf eine in einem Rahmeneckbereich ausgebildete Ausfräsung zur Aufnahme eines Beschlagträgers,
- Fig. 2: eine schematische Seitenansicht eines zur Aufnahme in einer Ausfräsung nach Fig. 1 bestimmten Schwenklagers,
- Fig. 3: eine schematische Darstellung zur Erläuterung der Einbringung des Schwenklagers nach Fig. 2 in eine Ausfräsung nach Fig. 1,
- Fig. 4: eine Draufsicht des fertig montierten Schwenklagers nach Fig. 2 in der Ausnehmung nach Fig. 1,
- Fig. 5: eine Draufsicht einer weiteren Ausführungsvariante einer Ausfräsung zur Aufnahme eines Beschlagträgers, und
- Fig. 6: eine schematische Darstellung der Anordnung nach Fig. 5 mit teilweise montiertem, zweiteilig ausgebildetem Beschlagträger.

Fig. 1 zeigt den Eckbereich eines aus vertikalem Rahmenholm 1 und horizontalem Rahmenholm 2 bestehenden und im Eckbereich über gefräste Verzapfungen miteinander verbundenen Rahmens. Die Befestigung von Beschlagteilen in Form von Schwenklagern oder Ecklagern erfolgt dabei in speziell ausgebildeten Ausfräsungen, deren Besonderheit sowohl in ihrer Formgestaltung als auch in ihrer Anordnung besteht.

Wesentlich ist dabei, daß die eigentliche Ausfräsung nur in einem der beiden Holme, im dargestellten Beispiel im Vertikalholm 1, vorgesehen ist und diese Ausfräsung erst dann zu einer vollständigen Aufnahme für eine Beschlagkonsole wird, wenn der vertikale Rahmenholm 1 mit dem horizontalen Rahmenholm 2 über die jeweiligen gefrästen Verzapfungen miteinander verbunden ist. Der sich im Verzapfungsbereich ergebende Freiraum am Übergang zwischen den beiden Holmen wird dabei ebenso ausgenutzt wie der in Fig. 1 zu sehende, ebenfalls zwangsläufig aufgrund der Verzapfung vorhandene Anschlag 8.

Die Ausfräsung im Vertikalholm 1 wird bei dessen Herstellung durch entsprechende Relativbewegungen zwischen Vertikalholm 1 und einem passend gestalteten Fraser erzeugt, und zwar in der Weise, daß zum einen ein erster Konsolenaufnahmebereich 3 für den Hauptteil der Konsole 5 und ein zweiter Konsolenaufnahmebereich 4 für einen Konsolenfußteil 6 entsteht, wobei die Außenkonturen beider Bereiche einander entsprechen, jedoch der für das Konsolenfußteil bestimmte zweite Konsolenaufnahmebereich einen hinterschnittenen Bereich darstellt, welcher in den Freiraum 7 zwischen Vertikalholm 1 und Horizontalholm 2 übergeht. Im einzelnen setzt sich der hinterschnitten ausgebildete zweite Konsolenaufnahmebereich 4 aus einem rückseitigen, parallel zur Längsachse des Vertikalholms 1 verlaufenden Abschnitt 11, einem in gleichem Rahmenholm 1 gelegenen, unter öffnungsseitiger Erweiterung der Ausfräsung schräg zur Längsachse dieses Rahmenholms 1 verlaufenden Abschnitt 12 und dem Freiraum 7 zusammen, der im Verzapfungsbereich bereits vorhanden ist und durch das Rahmenmaterial einen Anschlag 8 bildet.

Die schematische Darstellung nach Fig. 2 zeigt ein Schwenklager 16 mit herkömmlichen, laschenförmigen Befestigungsansätzen 17 und einem Beschlagträger 10, welcher aus einer Konsole 5 und einem Konsolenfußteil 6 besteht. Die Konsole 5 ist in ihrer Querschnittsform dem ersten Konsolenaufnahmebereich 3 nach Fig. 1 angepaßt, und sie besitzt ein umfangsmäßig bezüglich der Konsole 5 vorstehendes Fußteil, das zum formschlüssigen Eingriff in den zweiten Konsolenaufnahmebereich 4 bestimmt ist. Das Konsolenfußteil 6 geht vorzugsweise über eine Klemm/Schrägfläche 13 in die Konsole über, wobei diese Klemm/Schrägfläche 13 zur form- und kraftschlüssigen Fixierung in der Ausfräsung aufgrund einer sich ergebenden Klemmwirkung beiträgt.

Fig. 3 zeigt schematisiert den Vorgang der Einbringung des Beschlagträgers 10 nach Fig. 2 in die Ausfräsungen nach Fig. 1. Dabei ist zu sehen, daß Beschlagträger 10 bzw. Konsole 5 und Konsolenfußteil 6 durch einen Schwenkvorgang mit Drehpunkt um den Anschlag 8 auf äußerst einfache Art und Weise exakt in der genau vorgebenen Ausfräsung positionierbar sind, wobei am Ende des Einsetzvorganges bereits eine exakte Fixierung des Beschlags in der Sollposition gegeben ist.

Fig. 4 zeigt das fertig montierte Schwenklager 16, wobei das Konsolenfußteil 6 kraft- und formschlüssig in dem hinterschnitten ausgebildeten, zweiten Konsolenaufnahmebereich 4 angeordnet ist und am Anschlag 8 anliegt. Um jegliches Verdrehen und Selbstlockerung zu verhindern, genügt es, beispielsweise zumindest ein Blockierelement 9 in Form einer Schraube durch wenigstens eine Aufnahme in einem Befestigungsansatz 17 zu drehen. Dieses Blockierelement besitzt jedoch ausschließlich die Funktion einer Drehverhinderung und ist für die Ausrichtung des Beschlags und dessen dauerhafte Fixierung nicht von Bedeutung, da Ausrichtung und Fixierung durch das Zusammenwirken von Ausfräsung und Beschlagträger gewährleistet sind.

Fig. 5 zeigt eine Variante einer Ausfräsung, bei der der schräg zur Längsachse des Rahmenholms 1 verlaufende Abschnitt 12 zu einer Verengung der Ausfräsung zur Rahmeninnenseite hin führt.

Für einen derartigen ersten und zweiten Konsolenaufnahmebereich 3, 4 ist ein zweiteilig ausgebildeter Beschlagträger bestimmt, wie er in Fig. 6 gezeigt ist. Dieser Beschlagträger besteht aus einer Konsole 14 und einem gleichzeitig das Blockierorgan 15 bildenden Randteil, das form- und kraftschlüssig sowohl mit der Konsole 14 als auch mit dem eine öffnungsseitige Verengung bildenden Schrägabschnitt 12 des zweiten Konsolenaufnahmebereichs 4 kuppelbar ist.

Auch bei dieser Aüsfuhrungsvariante wird die Konsole 14 so in die Ausfräsung geschoben, daß sie einerseits formschlüssig im Hinterschneidungsbereich liegt und andererseits am Anschlag 8 zur Anlage kommt. Anschließend wird das Randteil 15, das eine Art Keilfunktion erbringt, in der Weise eingebracht, daß sich zum einen eine form- und kraftschlüssige Kopplung mit der Konsole 14 ergibt und zum anderen Konsole 14 und Blockierorgan 15 gegenseitig fest verspannt in der Ausfräsung liegen. Dabei ergibt sich automatisch die gewünschte, ausgerichtete Lage des Schwenk- oder Kipplagers. Aufgrund dieser Formgestaltung ist es nicht notwendig, noch ein zusätzliches Blockierorgan zur Verhinderung eines Verdrehens des Beschlagteils vorzusehen, da eine Verdrehung aufgrund der gewählten Formgestaltung der Ausfräsung nicht möglich ist. Auch ist eine leichte und zerstörungsfreie Demontage möglich.

Für alle Ausführungsvarianten ist kennzeichnend, daß die erforderlichen Ausfräsungen bereits bei der Fertigung der einzelnen Rahmenholme angebracht werden können, daß sich eine zwangsläufige Lagepositionierung aufgrund des Zusammenwirkens der speziell geformten Ausfräsungen mit dem jeweiligen Beschlagträger ergibt, und daß die erzielte Formschlüssigkeit der Verbindung stets eine hohe und dauerhafte Belastbarkeit erbringt, da alle auftretenden Kräfte gut im Holz aufgenommen werden können.

## Patentansprüche

1. Konsolenfixierung für Beschläge, insbesondere für Schwenk- und Ecklager an Flügeln von Fenstern, Türen und dergleichen, mit einem zur Aufnahme in einer Rahmenausfräsung (3, 4) bestimmten Beschlagträger (10) und zumindest einem zwischen Beschlag und Rahmen (1, 2) wirksamen Blockierelement (9; 15), das eine Verdrehsicherung für den Beschlagträger (10) bildet, wobei die Ausfräsungen (3, 4) für den Beschlagträger (10) nur in einem entweder vertikalen oder horizontalen Rahmenholm (1 bzw. 2) vorgesehen und zur Rahmeninnenseite hin offen sind und zumindest einen ersten Konsolenaufnahmebereich (3) für eine Konsole (5) aufweisen,
dadurch **gekennzeichnet,**
daß ein zweiter, bodenseitiger Konsolenaufnahmebereich (4) für ein Konsolenfußteil (6) sich in einen Freiraum (7) der Verzapfung zwischen Horizontal- und Vertikalrahmenholm (1 bzw. 2) erstreckt und dieser Freiraum (7) durch einen Anschlag (8) für das Konsolenfußteil (6) begrenzt ist und daß die Konsole (5, 14) des Beschlagträgers (10) zumindest im wesentlichen formschlüssig in die ersten und zweiten Aufnahmebereiche (3, 4) einschwenk- bzw. einschiebbar ist.

2. Konsolenfixierung nach Anspruch 1,
dadurch **gekennzeichnet,**
daß der zweite Konsolenaufnahmebereich (4) bezüglich des ersten Konsolenaufnahmebereichs (3) hinterschnitten ausgebildet ist und aus einem rückseitigen, parallel zur Längsachse des mit der Ausfräsung versehenen Rahmenholms (1, 2) verlaufenden Abschnitt (11), einem im gleichen Rahmenholm (1) gelegenen, unter öffnungsseitiger Verengung oder Erweiterung der Ausfräsung schrag zur Längsachse dieses Rahmenholms verlaufenden Abschnitt (12) und einem im Freiraum (7) der Verzapfung gelegenen, durch den vom Rahmenmaterial gebildeten Anschlag (8) begrenzten Abschnitt besteht.

3. Konsolenfixierung nach Anspruch 1 oder 2,
dadurch **gekennzeichnet,**
daß die Übergangsbereiche zwischen den einzelnen geraden Abschnitten des hinterschnittenen Konsolenaufnahmebereichs (4) kreisbogenförmig ausgebildet sind.

4. Konsolenfixierung nach einem der vorhergehenden Ansprüche,
dadurch **gekennzeichnet,**
daß der Anschlag (8) in Rahmenholmlängsrichtung mit dem freien Ende des Schrägabschnitts (12) des hinterschnittenen Konsolenaufnahmebereichs (4) fluchtet.

5. Konsolenfixierung nach einem der vorhergehenden Ansprüche,
dadurch **gekennzeichnet,**
daß der im Verzapfungsbereich gelegene Freiraum (7) für den zweiten, hinterschnittenen Konsolenaufnahmebereich (4) durch eine Ausfräsung in einem Verzapfungssteg des auch die übrige Ausfräsung aufweisenden Rahmenholms gebildet ist.

6. Konsolenfixierung nach einem oder mehreren der vorhergehenden Ansprüche,
dadurch **gekennzeichnet,**
daß der Übergang zwischen Konsole (5) und Konsolenfußteil (6) als Klemm-Schrägfläche (13) ausgebildet ist.

7. Konsolenfixierung nach einem der vorhergehenden Ansprüche,
dadurch **gekennzeichnet,**
daß die Konsole (14) und das Konsolenfußteil (6) zweiteilig ausgebildet sind und in montiertem Zustand mit einem gleichzeitig als Blockierelement (15) dienenden Randteil, das form- und kraftschlüssig sowohl mit der Konsole (14) (14) als auch mit dem eine öffnungsseitige Verengung bildenden Schrägabschnitt (12) kuppelbar ist, zusammenwirken.

8. Konsolenfixierung nach Anspruch 7
dadurch **gekennzeichnet,**
daß das Blockierelement (15) einen insbesondere aus Kunststoff bestehenden Verklemmungskeil bildet.

9. Konsolenfixierung nach Anspruch 7 oder 8,
dadurch **gekennzeichnet,**
daß die Konsole (14) und das Blockierelement (15) über eine Schnapp-Rast-Verbindung kuppelbar sind.

10. Konsolenfixierung nach einem oder mehreren der vorhergehenden Ansprüche,
dadurch **gekennzeichnet,**
daß das Konsolenfußteil (6) zumindest auf Teilbereichen seines Umfangs schneidenartig ausgebildet ist und der zweite Aufnahmebereich (4) gleiche Querschnittsform wie der erste Konsolenaufnahmebereich (3) besitzt.

11. Konsolenfixierung nach Anspruch 10,
dadurch **gekennzeichnet,**
daß die am Konsolenfußteil (6) vorgesehene Schneide in Umfangsrichtung des Konsolenfußteils eine zunehmende Höhe aufweist.

## Claims

1. Fixing bracket for fittings, in particular for pivot and corner hinges at windows, doors or the like, comprising a fitting carrier (10) intended to be received in a rabbet (3, 4) of the frame, and at least one blocking member (9, 15) acting between the fitting and the frame (1, 2), this locking member forming a security against the twisting of the fitting carrier (10), the rabbets (3, 4) for the fitting carrier (10) being only provided in one either horizontal or vertical frame member (1 or 2), being open towards the inner side of the frame, and having at least a first mounting area (3) for a bracket, characterised in that a second, bottom-side mounting area (4) for a bracket pedestal (6) extends into a free space (7) of the mortice and tenon assembly between the horizontal and vertical frame members of the frame (1, 2), said free space (7) being limited by an abutment (8) for the pedestal of the bracket (6); and in that the bracket (5, 14) of the fitting carrier (10) can be pivotably or slidably engaged into the first and second mounting areas (3, 4), at least substantially in a form-locked manner.

2. Fixing bracket according to claim 1, characterised in that the second mounting area (4) of the bracket is undercut with respect to the first mounting area (3) of the bracket and comprises a first, rear portion (11) parallel to the axis of the frame member (1, 2) which is provided with the rabbet, a second portion (12) provided in the same frame member (1), this second portion extending obliquely with respect to the longitudinal axis of this frame member by narrowing or broadening of the rabbet at the opening, and a third portion located in the free space (7) of the mortice and tenon assembly and limited by the abutment (8) formed by the material of the frame.

3. Fixing bracket according to claim 1 or 2, characterised in that the transition areas between the individual straight portions of the undercut mounting area (4) of the bracket are realised as circular arc portions.

4. Fixing bracket according to any one of the preceding claims, characterised in that, in the longitudinal direction of the frame member, the abutment (8) is flush with the free end of the oblique portion (12) of the undercut mounting area (4) of the bracket.

5. Fixing bracket according to any one of the preceding claims, characterised in that the free space (7), located in the region of the mortice and tenon assembly, for the second undercut mounting area (4) of the bracket is formed by a rabbet of the tenon of the frame member which is also provided with the other rabbet.

6. Fixing bracket according to any one of the preceding claims, characterised in that the transition between the bracket (5) and its pedestal (6) is realised under the form of an inclined clamping surface (13).

7. Fixing bracket according to any one of the preceding claims, characterised in that the bracket (14) and its pedestal (6) are formed as two parts and, in the assembled state, cooperate with a border part which simultaneously serves as a blocking member (15), this border part being couplable in a form-locked and a force-locked manner both with the bracket (14) and with the oblique portion (12) which forms a narrowed region at the opening side.

8. Fixing bracket according to claim 7, characterised in that the blocking member (15) forms a clamping wedge, in particular made of plastics material.

9. Fixing bracket according to claim 7 or 8, characterised in that the bracket (14) and the blocking member (15) are couplable by a snap-lock connection.

10. Fixing bracket according to any one of the preceding claims, characterised in that the pedestal of the bracket (6) is blade-edge like at least over partial regions of its periphery; and in that the second mounting area (4) has the same cross-sectional shape as the first mounting area (3) of the bracket.

11. Fixing bracket according to claim 10, characterised in that the height of the blade edge provided on the pedestal of the bracket (6) increases in the peripheral direction of the pedestal of the bracket.

## Revendications

1. Fixation en console pour ferrures, en particulier pour paumelle d'articulation de coin sur un battant de fenêtre, de porte ou similaire, comprenant un support de ferrure (10) déterminé destiné à être reçu dans une feuillure (3, 4) du cadre et au moins un élément de blocage (9, 15) agissant entre la ferrure et le cadre (1, 2), cet élément de blocage formant une sécurité contre la torsion du support de ferrure (10), les feuillures (3, 4) pour les supports de ferrure (10) étant prévues uniquement dans un montant de cadre (1 ou 2) soit horizontal soit vertical, étant ouvertes vers le côté intérieur du cadre, et présentant au moins une première zone de réception (3) pour une console, caractérisée en ce qu'une seconde zone de réception (4) côté inférieur pour une partie de pied de console (6) s'étend dans un espace libre (7) de l'assemblage à tenon et mortaise entre les montants horizontal et vertical du cadre (1, 2), ledit espace libre (7) étant limité par une butée (8) pour la partie de pied de console (6), et en ce que la console (5, 14) du support de ferrure (10) peut être engagée par pivotement ou par coulissement dans les première et seconde zones de réception (3, 4) au moins sensiblement par coopération de formes.

2. Fixation en console selon la revendication 1, caractérisée en ce que la seconde zone de réception (4) de console est réalisée en contre-dépouille par rapport à la première zone de réception (3) de console et comporte un premier tronçon (11) postérieur parallèle à l'axe du montant de cadre (1, 2) doté de la feuillure, un second tronçon (12) prévu dans le même montant de cadre (1), ce second tronçon s'étendant en oblique par rapport à l'axe longitudinal de ce montant de cadre par rétrécissement ou élargissement de la feuillure du côté ouverture, et un troisième tronçon situé dans l'espace libre (7) de l'assemblage à tenon et mortaise et limité par la butée (8) formée par le matériau du cadre.

3. Fixation en console selon l'une ou l'autre des revendications 1 et 2, caractérisée en ce que les zones de transition entre les tronçons droits individuels de la zone en contre-dépouille de réception (4) de console sont réalisées en forme d'arcs de cercle.

4. Fixation en console selon l'une quelconque des revendications précédentes, caractérisée en ce que, dans la direction longitudinale du montant de cadre, la butée (8) est située en affleurement avec l'extrémité libre du tronçon oblique (12) de la zone en contre-dépouille de réception (4) de console.

5. Fixation en console selon l'une quelconque des revendications précédentes, caractérisée en ce que l'espace libre (7), situé dans la région de l'assemblage à tenon et mortaise, pour la seconde zone en contre-dépouille de réception (4) de console est formé par une feuillure du tenon du montant du cadre qui comporte également l'autre feuillure.

6. Fixation en console selon l'une quelconque des revendications précédentes, caractérisée en ce que la transition entre la console (5) et sa partie de pied (6) est réalisée sous la forme d'une surface de coincement inclinée (13).

7. Fixation en console selon l'une quelconque des revendications précédentes, caractérisée en ce que la console (14) et sa partie de pied (6) sont formées en deux parties et, à l'état monté, coopèrent avec une partie de bordure qui sert simultanément d'élément de blocage (15), cette partie de bordure pouvant être accouplée en coopération de formes et de force à la fois avec la console (14) et avec le tronçon oblique (12) qui forme un rétrécissement côté ouverture.

8. Fixation en console selon la revendication 7, caractérisée en ce que l'élément de blocage (15) forme une coin de blocage, réalisé en particulier en matière plastique.

9. Fixation en console selon l'une ou l'autre des revendications 7 et 8, caractérisée en ce que la console (14) et l'élément de blocage (15) peuvent être accouplés par une liaison de verrouillage à encliquetage.

10. Fixation en console selon l'une quelconque des revendications précédentes, caractérisée en ce que la partie de pied de console (6) est réalisée à la manière d'une lame tranchante au moins sur des zones partielles de sa périphérie, et en ce que la seconde zone de réception (4) a la même forme en section transversale que la première zone de réception (3) de console.

11. Fixation en console selon la revendication 10, caractérisée en ce que le tranchant prévu sur la partie de pied de console (6) a une hauteur qui augmente dans la direction périphérique de la partie de pied de la console.
